# EUROPÄISCHE PATENTSCHRIFT

(11) **EP 2 100 678 B1**
(45) Veröffentlichungstag und Bekanntmachung des Hinweises auf die Patenterteilung: **25.12.2013**
(21) Anmeldenummer: 08102489.5
(22) Anmeldetag: 11.03.2008
(51) Int. Cl.: B22D 17/00, B22D 17/10, B22D 17/20, B22D 17/22, B22D 17/26, B29C 45/12

(54) **Druckgusswerkzeug einer Druckgussmaschine**
Die-casting tool for a die-casting machine
Outil de coulée sous pression d'une machine de coulée sous pression

(43) Veröffentlichungstag der Anmeldung: 16.09.2009
(73) Patentinhaber: Georg Fischer Automotive (Suzhou) Co. Ltd, Suzhou 215021 (CN); Georg Fischer GmbH & Co KG, 8934 Altenmarkt, St. Gallen (AT); Georg Fischer Druckguss GmbH & Co. KG, 3130 Herzogenburg (AT); Georg Fischer GmbH, 58791 Werdohl (DE)
(72) Erfinder: Huber, Ignaz, 93358 Train - St. Johann (DE); Pippel, Thomas, 82008 Unterhaching (DE)
(74) Vertreter: De Colle, Piergiacomo

(56) Entgegenhaltungen:
- WO-A-00/06322
- DE-A1- 4 438 969
- DE-A1- 10 225 165
- GB-A- 1 569 382
- US-A- 1 717 254

## Beschreibung

Die Erfindung betrifft ein Druckgusswerkzeug einer Druckgussmaschine, mit einer ersten Form, die ein erstes und ein zweites Formteil aufweist, welche zum Formschließen und Formöffnen linear zueinander verfahrbar sind und zwischen sich mindestens eine Formkavität bilden, und mit mindestens einem Gießlauf, wobei mindestens eine weitere, zweite Form, die ein drittes und ein viertes Formteil aufweist, welche zum Formschließen und Formöffnen gleichgerichtet zu den Formteilen der ersten Form linear zueinander verfahrbar sind und zwischen sich mindestens eine weitere Formkavität bilden, wobei ein Formteil der ersten Form und ein Formteil der zweiten Form Rücken zu Rücken zueinander angeordnet sind und zwischen sich ein Zwischenelement aufnehmen, das den Gießlauf aufweist und wobei der Gießlauf zu beiden Formkavitäten führt.

Druckgusswerkzeuge der eingangs genannten Art sind bekannt. Sie werden in einer Druckgussmaschine eingesetzt. Zum Befüllen (Schuss) der Formkavität wird über den Gießlauf ein heißes, flüssiges Medium, beispielsweise ein Metall, eine Metalllegierung oder Kunststoff, über den Gießlauf angebracht. Zuvor muss die aus einem ersten und einem zweiten Formteil bestehende Form geschlossen werden. Ist das Medium in der Gießkammer und der Formkavität erstarrt, so werden die beiden Formteile auseinandergefahren. Aufgrund dieser Vorgehensweise ist die Anzahl der pro Zeiteinheit herstellbaren Werkstücke begrenzt. Um die Anzahl der Werkstücke zu erhöhen, können in den beiden Formteilen mehrere Gießvertiefungen zur Ausbildung mehrerer Formkavitäten vorhanden sein. Die dafür zur Verfügung stehende Fläche ist aufgrund der zu handhabenden Materialien, dem aufzubringenden Formschließdruck und so weiter jedoch begrenzt.

In der US-A-1717254 ist eine von Hand betätigbare Maschine beschrieben. Das befüllen der Kavität erfolgt von oben nach unten. Hierzu gibt es einen Gegenkolben. Die Giessgarnitur ist vertikal angelegt.

Weiterhin offenbart die DE 10225165 A1 eine Universalgussform mit einem Etagenwerkzeug für ein Spritzgusssystem.

Bei dem in der DE 10225165 A1 beschrieben Verfahren zum Herstellen von Spritzguss- insbesondere Druckgussbauteilen sowie Spritzgiess oder Druckgusswerkzeuge erfolgt das Abtrennen des Angusses bei geschlossener Form.

Bei der Gb-A-1569382 handelt es sich um ein Niederdruckgussverfahren mit zwei Kammern, die von unten nach oben gefüllt werden. Die Glesskammer befindet sich direkt in der Schmelze.

Bei der WO00/06322 A geht es um die Herstellung von Kernen, die anschliessend in ein Spritzgiesswerkzeug eingelegt werden. Auch hier befindet sich die Giesskammer direkt in der Schmelze.

Der Erfindung liegt daher die Aufgabe zugrunde, ein Druckgusswerkzeug einer Druckgussmaschine zu schaffen, das eine sehr hohe Fertigungskapazität aufweist, das heißt, es können pro Zeiteinheit eine Vielzahl von Gusswerkstücken erstellt werden.

Diese Aufgabe wird erfindungsgemäß dadurch gelöst, dass dem Zwischenelement (4) eine Abschervorrichtung (21) zum Abscheren mindestens eines Angusses (24), vorzugsweise eines beide Formen (2,3) betreffenden Angusses (24), zugeordnet ist und dass das Zwischenelement (4) mindestens zwei Auswerfervorrichtungen (19,20) für die beiden Formen (2,3) aufweist.

Durch diese Ausgestaltung ergibt sich quasi ein Etagendruckgusswerkzeug, das heißt, die mindestens zwei Formen sind etagenförmig zueinander angeordnet, wobei hier ein Übereinander- oder ein Nebeneinanderanordnen der Formen gemeint ist. Mit ein und derselben Druckgussmaschine werden daher mehrere Formen gleichzeitig verwendet, sodass sich eine entsprechende Erhöhung der Produktivität einstellt. Die Erfindung ist nicht auf zwei Formen begrenzt, sondern es können etagenmäßig auch mehr als zwei Formen in Übereinander- und/oder Nebeneinanderbauweise eingesetzt werden. Die Anordnung ist dabei derart getroffen, dass zum Öffnen der jeweiligen Form mindestens eines der zugehörigen Formteile linear verlagert wird. Diese Linearbewegung erfolgt quer, insbesondere rechtwinklig, zu einer Formtrennebene. Mithin werden die einzelnen Etagen des mehrere Formen aufweisenden Druckwerkzeugs zum Formöffnen linear in der genannten Art und Weise verfahren und zum Formschließen in die entsprechende Gegenrichtung linear verlagert. Das Verfahren und die Verlagerungsbewegung erfolgt stets - wie bereits erwähnt - quer, insbesondere rechtwinklig zu den einzelnen Formtrennebenen der Formen, wobei die Formtrennebenen zwischen den beiden Formteilen der jeweiligen Form liegen Um das erfindungsgemäße Druckgusswerkzeug mit einem Medium, beispielsweise mit einer flüssigen Metalllegierung, befüllen zu können, ist zwischen den mindestens zwei Formen ein Zwischenelement angeordnet, das den Gießlauf aufweist. Über den Gießlauf werden die mindestens zwei Formkavitäten der mindestens beiden Formen befüllt. Für ein Entformen der hergestellten Werkstücke werden die Formen nach Verfestigung des Mediums durch lineares Auseinanderfahren geöffnet. Durch die erwähnte Etagenbauweise des erfindungsgemäßen Druckgusswerkzeugs ist auch nur ein sehr geringer Platzbedarf bei einem Betreiben notwendig, da die beiden Formen lediglich eine Antriebs- und Abstützvorrichtung der Druckgussmaschine benötigen. Im Stand der Technik ist es für den Betrieb zweier Formen erforderlich, zwei Druckgussmaschinen einzusetzen, die demzufolge einen erheblich größeren Platzbedarf beanspruchen.

Nach einer Weiterbildung der Erfindung ist vorgesehen, dass der Gießlauf zu beiden Formkavitäten führt. Mithin kann über einen Gießlauf die Befüllung beider Formkavitäten erfolgen. Die Erfindung ist selbstverständlich nicht auf zwei Formkavitäten beschränkt, sondern jede der mindestens zwei Formen kann mehrere Formkavitäten aufweisen.

Es ist vorgesehen, dass dem Zwischenelement eine Abschervorrichtung zum Abscheren mindestens eines Angusses, vorzugsweise eines beide Formen betreffenden Angusses, zugeordnet ist. Im Bereich des Zwischenelements, also in der Zone zwischen den mindestens zwei Formen befindet sich die Abschervorrichtung. Sie schert den im Gießlauf ausgebildeten Anguss ab. Besonders effektiv ist es, wenn eine Abschervorrichtung den Anguss beider Formen abschert, wobei vorzugsweise ein gemeinsamer Anguss für die Formen vorliegt, der von der Abschervorrichtung abgetrennt wird.

Die Abschervorrichtung weist bevorzugt ein linear verfahrbares Abschermesser auf, wobei die Verfahrrichtung des Abschermessers quer, insbesondere rechtwinklig zu den linearen Verfahrrichtungen der Formteile verläuft. Durch diese Anordnung ist der Bauraum der Gesamtanordnung optimal genutzt, wobei die Bewegungsfreiräume für die Formteile und das Abschermesser winklig, insbesondere rechtwinklig aufeinander stehen.

Gemäss der Erfindung ist vorgesehen, dass das Zwischenelement mindestens zwei Auswerfervorrichtungen für die beiden Formen aufweist. Im Zwischenelement sind demzufolge auch die Auswerfmittel untergebracht, um die mindestens zwei Formen zu leeren. Die Auswerfervorrichtungen befinden sich demzufolge platzoptimiert zwischen den beiden Formen.

Die Auswerfervorrichtungen weisen Auswerfzylinder, insbesondere Blockzylinder auf, die seitlich der Formteile angeordnet sind, die an das Zwischenelement angrenzen. Seitlich neben den dem Zwischenelement zugeordneten Formteilen wird daher der Raum zur Positionierung der Auswerfzylinder der Auswerfervorrichtungen genutzt. Hier treten die Auswerfzylinder nicht störend in Erscheinung und nutzen einen sonst brachliegenden Bauraum.

Das Zwischenelement weist bevorzugt zwei Zwischenelementteile auf, die Rücken an Rücken zueinander angeordnet sind. Jedes Zwischenelementteil ist einer der beiden Formen zugeordnet.

Eine Weiterbildung der Erfindung sieht vor, dass das erste Formteil der ersten Form ein festes Formteil ist, zu dem - zum Formschließen und Formöffnen der ersten Form - eine aus dem ersten Formteil der ersten Form, dem Zwischenelement und dem dritten Formteil der zweiten Form bestehende Einheit linear verfahrbar ist und dass zu der Einheit - zum Formschließen und Formöffnen der zweiten Form - das vierte Formteil linear verfahrbar ist. Zum Formöffnen und Formschließen behält das erste Formteil der ersten Form seine Position bei, es handelt sich deshalb um ein festes Formteil. Sollen die Formen geöffnet werden, so erfolgt ein lineares Verfahren der Einheit, die aus dem zweiten Formteil der ersten Form, dem Zwischenelement und dem dritten Formteil der zweiten Form besteht. Gleichzeitig, vorher oder danach verfährt zum Öffnen der zweiten Form das vierte Formteil entlang eines linearen Weges. Sind mehr als zwei Formen etagenmäßig angeordnet, so gelten die vorstehenden Ausführungen entsprechend.

Insbesondere weist das erste Formteil einen festen, auswechselbaren Formeinsatz auf und das zweite, dritte und vierte Formteil besitzen fahrende, auswechselbare Formeinsätze. Alle Formeinsätze sind auswechselbar, um unterschiedliche Werkstücke herstellen zu können, jedoch weist das erste Formteil einen festen Formeinsatz auf, weil dieser seine Position beim Betrieb des Druckgusswerkzeugs nicht ändert. Das Wort "fest" bezieht sich daher auf die ortsfeste Positionierung. Die übrigen Formteile weisen fahrende Formeinsätze auf, weil sich die Formteile und damit auch die ihnen zugehörigen Formeinsätze beim Schließen und Öffnen der jeweiligen Form bewegen, also ihre Positionen ändern.

Schließlich ist es vorteilhaft, wenn eine feststehende Aufspannplatte und eine dazu über Führungssäulen linear verfahrbare, bewegliche Aufspannplatte vorgesehen ist, wobei zwischen den beiden Aufspannplatten mindestens die beiden Formen und mindestens das eine Zwischenelement angeordnet sind. Die beiden Aufspannplatten halten das aus den Formteilen und dem Zwischenelement bestehende Etagenpaket in der Schließstellung der Formen zusammen und sie fahren auseinander, um die Formen zu öffnen. Sofern mehr als zwei Formen vorhanden sind, ist auch mehr als ein Zwischenelement notwendig, da sich jeweils zwischen zwei Formen ein Zwlschenelement befindet.

Die Zeichnungen veranschaulichen die Erfindung eines Ausführungsbeispiels, und zwar zeigt:
- Figur 1: eine Seitenansicht auf ein Druckgusswerkzeug einer Druckgussmaschine in Schließstellung,
- Figur 2: die Darstellung der Figur 1 in teilweise geöffneter Stellung,
- Figur 3: die Darstellung der Figur 1 in geöffneter Stellung,
- Figur 4: einen unteren Bereich des Druckgusswerkzeugs im Bereich einer Abschervorrichtung, die einen Abschervorgang eines Angusses beginnt,
- Figur 5: die Darstellung der Figur 4 bei abgeschertem Anguss,
- Figur 6: eine detaillierter Darstellung der Figur 1,
- Figur 7: eine detaillierter Darstellung der Figur 3 und
- Figur 8: einen Bereich der Darstellung der Figur 7 in perspektivischer Darstellung.

Die Figur 1 zeigt ein Druckgusswerkzeug 1 in einer nicht näher gezeigten Druckgussmaschine, das eine erste Form 2, eine zweite Form 3 sowie ein zwischen den beiden Formen 2 und 3 angeordnetes Zwischenelement 4 aufweist. Die erste Form 2 weist ein erstes Formteil 5 und ein zweites Formteil 6 auf. Die zweite Form weist ein drittes Formteil 7 und ein viertes Formteil 8 auf. Das Zwischenelement 4 setzt sich aus zwei Zwischenelementteilen 9 und 10 zusammen. Die jeweils plattenförmig ausgebildeten Formteile 5 bis 8 und Zwischenelementteile 9 und 10 liegen - hochkant stehend - flächig aneinander, wobei das erste Formteil 5 am zweiten Formteil 6 anliegt, das zweite Formteil 6 am Zwischenelementteil 9 anliegt, das Zwischenelementteil 9 am Zwischenelementteil 10, das Zwischenelementteil 10 am dritten Formteil 7 und das dritte Formteil 7 am vierten Formteil 8. Zwischen den jeweils vorstehend genannten Teilen wird jeweils eine Trennebene ausgebildet, wobei die Trennebenen parallel zueinander verlaufen und im dargestellten Ausführungsbeispiel vertikal stehen. Das erste Formteil 5 wird von einer feststehenden Aufspannplatte 11 beaufschlagt, von der Führungssäulen 12, 13 ausgehen, auf denen linear längsverschieblich eine bewegliche Aufspannplatte 14 lagert, wobei zwischen den beiden Aufspannplatten 11 und 14 die beiden Formen 2 und 3 sowie das Zwischenelement 4 angeordnet sind. Mittels einer nicht näher dargestellten Antriebsvorrichtung lassen sich die Formen 2 und 3 sowie das Zwischenelement 4 mittels der Aufspannplatten 11 und 14 miteinander stapelförmig verspannen. Dies führt dazu, dass die Formteile 5 und 6 sowie 7 und 8 aufeinandergebracht werden, sodass ein Schließzustand der Formen 2 und 3 vorliegt. Zwischen den Formelementen 5 und 6 beziehungsweise 7 und 8 ist jeweils mindestens eine Formkavität ausgebildet, sodass - entsprechend der Anzahl der ausgebildeten Formkavitäten - eine entsprechende Anzahl von Werkstücken durch Einbringen eines heißen, erstarrenden Mediums in einem Füllkanal 15 hergestellt werden können. Der Füllkanal 15 führt zu einem zwischen den beiden Zwischenelementteilen 9 und 10 verlaufenden Gießlauf 16 (Figur 2), sodass das Medium über entsprechend Gusskanäle bis in die Formkavitäten strömen kann. Nach dem Verfestigen der auf diese Art und Weise erzeugten Werkstücke werden die Formen 2 und 3 gemäß Figur 2 geöffnet. Hierzu verfährt eine aus dem Formteil 6, dem Zwischenelement 4 und dem Formteil 7 bestehende Einheit 17 derart entlang der Führungssäulen 12 und 13, dass sich die Formteile 5 und 6 trennen. Ferner verfährt die Aufspannplatte 14 zusammen mit dem Formteil 8 derart, dass sich die Form 3 öffnet (Figur 2).

Die Figur 3 zeigt den vollständig auseinandergefahrenen Zustand. Die Abstände zwischen den Formteilen 5 und 6 einerseits und 7 und 8 andererseits sind derart groß, dass eine Entformung der erzeugten Werkstücke 18 problemlos erfolgen kann.

Aus den Figuren 1 bis 3 ist erkennbar, dass die beiden Formen 2 und 3 unter Zwischenschaltung des Zwischenelements 4 stapelförmig angeordnet sind. Da das Medium mittels des Zwischenelements 4 in die beiden Formen 2 und 3 eingebracht wird, lassen sich diese aufgrund der Zwischenposition des Zwischenelements 4 gleichzeitig und von nur dem einen Gießlauf 16 beschicken. Ferner weist das Zwischenelement 4 Auswerfervorrichtungen 19 und 20 auf, wobei die Auswerfvorrichtung 19 den Zwischenelementteil 9 und die Auswerfvorrichtung 20 dem Zwischenelementteil 10 zugeordnet ist. Im Bereich des Zwischenelements 4 ist - gemäß Figur 1 - ferner eine Abschervorrichtung 21 (in den Figuren 2 und 3 nicht dargestellt) angeordnet, die dem Abscheren eines Angusses dient. Hierbei handelt es sich um das erstarrte Medium im Gießlauf 16. Nachstehend wird hierauf noch näher eingegangen.

Die Figuren 4 und 5 zeigen die Abschervorrichtung 21, die einen Schieber 22 aufweist, der linear hin- und herbewegt wird, wobei seine Bewegungsrichtung parallel zu den Trennebenen - und somit senkrecht zur Verfahrrichtung der Formteile - zwischen den Formteilen 5 bis 8 und Zwischenelementteilen 9 und 10 verläuft. Am Schieber 22 befindet sich ein Abschermesser 23. Wird der Schieber 22 aus der Abschervorrichtung 21 herausbewegt, so trifft er auf einen Anguss 24. Dieser besteht aus einem voll oder teilweise erstarrten Medium und ist durch Auseinanderfahren der Zwischenelementteile 9 und 10 frei zugänglich. Durch die erfolgende Bewegung des Abschermessers 23 wird der Anguss 24 abgetrennt, sodass er - gemäß Figur 5 - nach unten fällt (Pfeil 25). Anschließend kann das Abschermesser 23 (gemäß Figur 5) wieder eingefahren werden.

Die Figuren 6 bis 8 verdeutlichen die Darstellungen der Figuren 1 bis 3. Nach dem Abscheren des Angusses 24 erfolgt ein Entformen der Werkstücke 18. Hierzu sind an den Zwischenelementteilen 9 und 10 Auswerferplatten 26 und 27 vorgesehen, die zu den Auswerfervorrichtungen 19 und 20 gehören. Die Auswerfervorrichtungen 19 und 20 weisen Auswerferzylinder 28 und 29 auf, die seitlich oder nach oben zu den Formteilen 6 und 7 angeordnet und als Blockzylinder ausgebildet sind. Sie ermöglichen das Aufbringen einer Auswurfkraft derart, dass die Werkstücke 18 - wie in Figur 7 ersichtlich - ausgeworfen werden. Die Figur 8 zeigt eine perspektivische Darstellung der Anordnung der Figur 7, jedoch um eine Hochachse um 180° gedreht und in perspektivischer Ansicht. Es ist erkennbar, dass die Formteile 5 bis 8 jeweils Formeinsätze 30 und 31 tragen, die auswechselbar sind, um unterschiedliche Werkstücke 18 herstellen zu können.

Ein Vergleich der Figuren 6 und 7 zeigt, dass in der geschlossenen Stellung das Etagenpaket, das von der ersten Form 2, der zweiten Form 3 und dem Zwischenelement 4 gebildet ist, die Abstand d aufweist. In der vollständig geöffneten Stellung gemäß Figur 7 beträgt die Abstand 2d, ist also etwa doppelt so groß. Hleraus folgt, dass das erfindungsgemäße Druckgießwerkzeug 1 nur einen relativ kleinen Platzbedarf für seinen Betrieb benötigt und dennoch aufgrund der Etagenbauweise eine Vielzahl von Werkstücken 18 pro Zeiteinheit gefertigt werden können.

Hat das Druckgusswerkzeug 1 einen Fertigungszyklus gemäß der Figuren 1 bis 3 durchlaufen, so werden die Formen 2 und 3 wieder geschlossen und es kann erneut ein Druckgussvorgang vorgenommen werden.

## Patentansprüche

1. Druckgusswerkzeug einer Druckgussmaschine, mit einer ersten Form, die ein erstes und ein zweites Formteil aufweist, welche zum Formschließen und Formöffnen linear zueinander verfahrbar sind und zwischen sich mindestens eine Formkavität bilden, und mit mindestens einem Gießlauf, wobei mindestens eine weitere, zweite Form (3), die ein drittes und ein viertes Formteil (7,8) aufweist, welche zum Formschließen und Formöffnen gleichgerichtet zu den Formteilen (5,6) der ersten Form (2) linear zueinander verfahrbar sind und zwischen sich mindestens eine weitere Formkavität bilden, wobei ein Formteil (5,6) der ersten Form (2) und ein Formteil (7,8) der zweiten Form (3) Rücken zu Rücken zueinander angeordnet sind und zwischen sich ein Zwischenelement (4) aufnehmen, das den Gießlauf (16) aufweist und wobei der Gießlauf (16) zu beiden Formkavitäten führt, **dadurch gekennzeichnet, dass** dem Zwischenelement (4) eine Abschervorrichtung (21) zum Abscheren mindestens eines Angusses (24), zugeordnet ist und dass das Zwischenelement (4) mindestens zwei Auswerfervorrichtungen (19,20) für die beiden Formen (2,3) aufweist.

2. Druckgusswerkzeug nach Anspruch 1, **dadurch gekennzeichnet, dass** die Abschervorrichtung (21) ein linear verfahrbares Abschermesser (23) aufweist, wobei die Verfahrrichtung des Abschermessers (23) quer, insbesondere rechtwinklig, zu den linearen Verfahrrichtungen der Formteile (5,6,7,8) verläuft.

3. Druckgusswerkzeug nach Anspruch 1, **dadurch gekennzeichnet, dass** die Auswerfervorrichtungen (19,20) Auswerfzylinder (28), insbesondere Blockzylinder, aufweisen, die seitlich der Formteile (5,6,7,8) angeordnet sind, die an das Zwischenelement (4) angrenzen.

4. Druckgusswerkzeug nach einem der vorhergehenden Ansprüche 1 bis 3, **dadurch gekennzeichnet, dass** das Zwischenelement (4) zwei Zwischenelementteile (9,10) aufweist, die Rücken an Rücken zueinander angeordnet sind.

5. Druckgusswerkzeug nach einem der vorhergehenden Ansprüche, **dadurch gekennzeichnet, dass** das erste Formteil (5) der ersten Form ein festes Formteil (5) ist, zu dem - zum Formschließen und Formöffnen der ersten Form (2) - eine aus dem zweiten Formteil (6) der ersten Form (2), dem Zwischenelement (4) und dem dritten Formteil (7) der zweiten Form (3) bestehende Einheit linear verfahrbar ist und dass zu der Einheit - zum Formschließen und Formöffnen der zweiten Form (3) - das vierte Formteil (8) linear verfahrbar ist.

6. Druckgusswerkzeug nach einem der vorhergehenden Ansprüche, **dadurch gekennzeichnet, dass** das erste Formteil (5) einen festen, auswechselbaren Formeinsatz (30) aufweist und dass das zweite, dritte und vierte Formteil (6,7,8) fahrende, auswechselbare Formeinsätze (30,31) besitzen.

7. Druckgusswerkzeug nach einem der vorhergehenden Ansprüche, **gekennzeichnet durch** eine feststehende Aufspannplatte (11) und eine dazu über Führungssäulen (12,13) linear verfahrbare, bewegliche Aufspannplatte (14), wobei zwischen den beiden Aufspannplatten (11,14) mindestens die beiden Formen (2,3) und mindestens das eine Zwischenelement (4) angeordnet sind.

## Claims

1. Die casting tool of a die casting machine, comprising a first mold having a first and a second mold part, which can be shifted linearly in relation to each other for the purpose of mold closing and mold opening and which, between them, constitute at least one mold cavity, and comprising at least one casting runner, at least one further, second mold (3) having a third and a fourth mold part (7, 8), which can be shifted linearly in relation to each other, acting in the same direction as the mold parts (5, 6) of the first mold (2), for the purpose of mold closing and mold opening and, between them, constituting at least one further mold cavity, a mold part (5, 6) of the first mold (2) and a mold part (7, 8) of the second mold (3) being arranged back-to-back in relation to each other and accommodating between each other an intermediate element (4) that comprises the casting runner (16), and the casting runner (16) leading to both mold cavities, **characterized in that** a shearing device (21), for shearing off at least one sprue (24), is assigned to the intermediate element (4) and **in that** the intermediate element (4) has at least two ejector devices (19, 20) for the two molds (2, 3).

2. Die casting tool according to Claim 1, **characterized in that** the shearing device (21) has a shearing blade (23) that can be shifted linearly, the shift direction of the shearing blade (23) running transversely, in particular at right angles, in relation to the linear shift directions of the mold parts (5, 6, 7, 8).

3. Die casting tool according to Claim 1, **characterized in that** the ejector devices (19, 20) have ejection cylinders (28), in particular block cylinders, which are arranged at the side of the mold parts (5, 6, 7, 8), which adjoin the intermediate element (4).

4. Die casting tool according to any one of the preceding Claims 1 to 3, **characterized in that** the intermediate element (4) has two intermediate-element parts (9, 10), which are arranged back-to-back in relation to each other.

5. Die casting tool according to any one of the preceding claims, **characterized in that** the first mold part (5) of the first mold is a fixed mold part (5), in relation to which - for the purpose of closing and opening the first mold (2) - a unit, consisting of the second mold part (6) of the first mold (2), the intermediate element (4) and the third mold part (7) of the second mold (3), can be shifted linearly, and - for the purpose of closing and opening the second mold (3) - the fourth mold part (8) can be shifted linearly in relation to the unit.

6. Die casting tool according to any one of the preceding claims, **characterized in that** the first mold part (5) has a fixed, exchangeable mold insert (30), and the second, the third and the fourth mold part (6, 7, 8) have traveling, exchangeable mold inserts (30, 31).

7. Die casting tool according to any one of the preceding claims, **characterized by** a stationary fixing platen (11), and a movable fixing platen (14) that can be shifted linearly in relation thereto via guide posts (12, 13), at least the two molds (2, 3) and at least the one intermediate element (4) being arranged between the two fixing platens (11, 14).

## Revendications

1. Outil de coulée sous pression d'une machine de coulée sous pression, comprenant un premier moule qui présente une première et une deuxième partie de moule, lesquelles peuvent être déplacées linéairement l'une vers l'autre pour fermer et ouvrir le moule et forment entre elles au moins une cavité de moule, et comprenant au moins un canal de coulée, au moins un deuxième moule supplémentaire (3) étant prévu, lequel présente une troisième et une quatrième partie de moule (7, 8) qui peuvent être déplacées linéairement l'une vers l'autre pour fermer et ouvrir le moule dans le même sens que les parties de moule (5, 6) du premier moule (2) et forment entre elles au moins une cavité de moule supplémentaire, une partie de moule (5, 6) du premier moule (2) et une partie de moule (7, 8) du deuxième moule (3) étant disposées dos à dos l'une par rapport à l'autre et recevant entre elles un élément intermédiaire (4) qui présente le canal de coulée (16) et le canal de coulée (16) conduisant aux deux cavités de moule, **caractérisé en ce qu'**un dispositif de cisaillement (21) pour cisailler au moins une carotte (24) est associé à l'élément intermédiaire (4) et **en ce que** l'élément intermédiaire (4) présente au moins deux dispositifs d'éjection (19, 20) pour les deux moules (2, 3).

2. Outil de coulée sous pression selon la revendication 1, **caractérisé en ce que** le dispositif de cisaillement (21) présente un couteau de cisaillement (23) déplaçable linéairement, la direction de déplacement du couteau de cisaillement (23) s'étendant transversalement, en particulier à angle droit par rapport aux directions de déplacement linéaires des parties de moule (5, 6, 7, 8).

3. Outil de coulée sous pression selon la revendication 1, **caractérisé en ce que** les dispositifs d'éjection (19, 20) présentent des cylindres d'éjection (28), en particulier des cylindres-blocs qui sont disposés latéralement aux parties de moule (5, 6, 7, 8) qui sont adjacentes à l'élément intermédiaire (4).

4. Outil de coulée sous pression selon l'une quelconque des revendications précédentes 1 à 3, **caractérisé en ce que** l'élément intermédiaire (4) présente deux parties d'élément intermédiaire (9, 10), qui sont disposées dos à dos l'une par rapport à l'autre.

5. Outil de coulée sous pression selon l'une quelconque des revendications précédentes, **caractérisé en ce que** la première partie de moule (5) du premier moule est une partie de moule fixe (5), vers laquelle - pour ouvrir et fermer le premier moule (2) - peut être déplacée linéairement une unité constituée de la deuxième partie de moule (6) du premier moule (2), de l'élément intermédiaire (4) et de la troisième partie de moule (7) du deuxième moule (3) et **en ce que** la quatrième partie de moule (8) peut être déplacée linéairement vers l'unité - pour fermer et ouvrir le deuxième moule (3).

6. Outil de coulée sous pression selon l'une quelconque des revendications précédentes, **caractérisé en ce que** la première partie de moule (5) présente un insert de moule fixe remplaçable (30) et **en ce que** la deuxième, troisième et quatrième partie de moule (6, 7, 8) possèdent des inserts de moule mobiles remplaçables (30, 31).

7. Outil de coulée sous pression selon l'une quelconque des revendications précédentes, **caractérisé par** une plaque de serrage fixe (11) et une plaque de serrage mobile (14) déplaçable linéairement vers celle-ci par le biais de colonnes de guidage (12, 13), au moins les deux moules (2, 3) et au moins l'élément intermédiaire (4) étant disposés entre les deux plaques de serrage (11, 14).
